# EUROPÄISCHE PATENTSCHRIFT

(11) **EP 2 666 728 B1**
(45) Veröffentlichungstag und Bekanntmachung des Hinweises auf die Patenterteilung: **07.12.2016**
(21) Anmeldenummer: 12003976.3
(22) Anmeldetag: 22.05.2012
(51) Int. Cl.: B65C 9/18

(54) **Etikettierer und Verfahren zum Etikettieren**
Labelling device and labelling method
Étiqueteuse et procédé d'étiquetage

(43) Veröffentlichungstag der Anmeldung: 27.11.2013
(73) Patentinhaber: MULTIVAC Marking & Inspection GmbH & Co. KG, 32130 Enger (DE)
(72) Erfinder: Austermeier, Georg, 33161 Hövelhof (DE); Jansen, Tanja, 48499 Salzbergen (DE)
(74) Vertreter: Grünecker Patent- und Rechtsanwälte PartG mbB

(56) Entgegenhaltungen:
- EP-A1- 1 177 982
- US-A1- 2004 250 960

## Beschreibung

Die Erfindung bezieht sich auf einen Etikettierer mit den Merkmalen des Anspruchs 1 sowie auf ein Verfahren zum Etikettieren mit den Merkmalen des Anspruchs 9.

Es ist aus der DE 10 2008 007 890 A1 ein Etikettierer bekannt, um reihenweise Etiketten auf eine Folienbahn aufzubringen. Dabei ist der Etikettierer an einer Tiefziehverpackungsmaschine nach einer Siegelstation angeordnet, und er kann die Etiketten von oben auf eine Deckelfolie oder von unten auf die Bodenfläche von einer geformten Unterfolie einer Verpackung aufbringen. Die Folienbahn weist mehrere Spuren und mehrere Reihen von Verpackungen auf. Eine Übertragungseinrichtung des Etikettierers übernimmt eine Reihe Etiketten von einem Etikettenspender, während sich eine Hubeinrichtung der Übertragungseinrichtung in einer ersten, von der Folienbahn beabstandeten Stellung befindet. Anschließend wird die Übertragungseinrichtung mittels einer Verfahrvorrichtung an die Position bewegt, an der die Reihe von aufgenommenen Etiketten auf die Folienbahn aufgebracht werden soll.

Anschließend übergibt die pneumatisch angetriebene Hubeinrichtung die Etiketten an die Folienbahn und drückt diese an, damit die Etiketten sicher an der Folienbahn, die die Unterfolie oder Deckelfolie sein kann und im Folgenden auch als Artikelbahn bezeichnet wird, haften bleiben. Die vertikale Andrückposition wird mittels der Zeitdauer, in der der pneumatischen Hubantrieb mit Druckluft versorgt wird, eingestellt. Zusätzlich kann über eine Drossel der Volumenstrom und damit die Hubgeschwindigkeit angepasst werden.

Die Andrückkraft ergibt sich über die Zielposition des Hubantriebs und der Lage der Folienbahn, an die die Etiketten angebracht werden. Da die Folienbahnen eine Flexibilität in Richtung der Andrückkraft aufweisen, entspricht die Flexibilität zusammen mit der Auslenkung durch den Hubantrieb beim Andrücken der Andrückkraft. Die Einstellung des Hubes bzw. der Zielposition ist bedingt durch sich verändernde Umgebungsbedingungen nur ungenau möglich und unflexibel bei verschiedenen Packungstiefen, da der Volumenstrom, die Zeitdauer und der anliegende Druck für den pneumatischen Hubantrieb zusammenwirken. Durch eine Reduzierung des Volumenstroms kann mittels der Zeitdauer für die Druckluftversorgung die Zielposition etwas genauer eingestellt werden, aber durch die langsamere Hubbewegung verringert sich die Leistung des Etikettierers. Ein schwankender Druck in der Versorgungsleitung verändert die Hubbewegung bzw. die Zielposition, ohne dass der Bediener oder die Maschinensteuerung darauf Einfluss nehmen können.

Bei Verwendung von gefederten Andruckelementen, die die Etiketten an die Folienbahn andrücken, können Schwankungen in der Hubbewegung bzw. der Zielposition ausgeglichen werden. Eine verbesserte Grundeinstellung für unterschiedliche Packungstiefen ist nicht möglich.

Bei der Bewegung der Übertragungseinrichtung mittels der Verfahrvorrichtung auf einer Tiefziehverpackungsmaschine müssen Sicherheitsabstände eingehalten werden, da diese Bewegung der Übertragungseinrichtung eine hohe kinetische Energie erzeugt und somit entsprechend große Sicherheitsabstände einzuhalten sind, welches einen hohen Platzbedarf der Tiefziehverpackungsmaschine fordert.

Die US 2004/250960 A1 offenbart einen Etikettierer und ein Verfahren gemäß den Oberbegriffen der Ansprüche 1 und 9, wobei der Etikettierer mit einer motorisch angetriebenen Verfahrvorrichtung und mit einer Übertragungseinrichtung für Etiketten versehen ist.

Die Übertragungseinrichtung umfasst eine Vielzahl von vertikal angeordneten Platten, wobei die Platten hohlförmig ausgebildet sind, um einen Unterdruck an der Oberseite der Platten zum Halten der Etiketten erzeugen zu können.

Aufgabe der vorliegenden Erfindung ist es, einen Etikettierer zur Verfügung zu stellen, der exakte und einfach einzustellende Zielpositionen bei hoher Leistung ermöglicht und/oder die mechanische Belastung reduziert.

Diese Aufgabe wird gelöst durch einen Etikettierer mit den Merkmalen des Anspruchs 1 bzw. durch ein Verfahren zum Betrieb eines solchen Etikettierers mit den Merkmalen des Anspruchs 9. Vorteilhafte Weiterbildungen der Erfindung sind in den Unteransprüchen angegeben.

Der erfindungsgemäße Etikettierer umfasst einen Etikettenspender, eine Verfahrvorrichtung, eine Steuerung und eine Übertragungseinrichtung zur Übertragung einer Reihe von auf die Übertragungseinrichtung abgespendeten Etiketten auf eine Artikelbahn, wobei die Übertragungseinrichtung eine vertikal zur Artikelbahn angeordnete Hubeinrichtung aufweist. Die Verfahrvorrichtung umfasst einen Motor und ist dazu konfiguriert, die Übertragungseinrichtung parallel zur Artikelbahn während der Übertragung von mehreren Reihen von Etiketten kontinuierlich zu bewegen, und die Hubeinrichtung weist einen höheneinstellbaren Aktor zum Bewegen von Schieberplatten auf. Dies ermöglicht die Vorgabe einer exakten Zielposition, und unterschiedliche Packungstiefen können über einen einzigen Parameter über die Steuerung angepasst werden. Durch das Übertragen der Etiketten auf die Artikelbahn bei kontinuierlicher Bewegung der Übertragungseinrichtung entlang der Artikelbahn kann bei gleichbleibender Leistung des Etikettierers die maximale Geschwindigkeit der Übertragungseinrichtung reduziert werden und ebenso die Beschleunigungen. Dies mindert die mechanischen Belastungen des Etikettierers, da der Etikettenspender und die Übertragungseinrichtungen unter Umständen hohe Massen aufweisen. Vorzugsweise wird die Geschwindigkeit der Übertragungseinrichtung beim Andrücken der Etiketten an die Artikelbahn reduziert, aber die Verfahrvorrichtung nicht angehalten, um einen ruhig und kontinuierlich laufenden Etikettiervorgang zu ermöglichen.

Vorzugsweise sind der Motor der Verfahrvorrichtung und der Aktor mittels der Steuerung interpoliert bewegbar, um den Etikettierer weniger stark beschleunigen zu müssen und die maximale Verfahrgeschwindigkeit reduzieren zu können, wobei die Leistung zum Aufbringen der Etiketten in einer vorgegebenen Zeit aufrecht erhalten werden kann. Mit einer interpolierten Bewegbarkeit des Motors der Verfahrvorrichtung und des Aktors oder der Hubeinrichtung der Übertragungseinrichtung ist gemeint, dass der Motor und der Aktor beziehungsweise die Hubeinrichtung mittels der Steuerung in dem Sinne gemeinsam geregelt sind, dass ihre Sollpositionen jeweils gegeneinander verrechnet werden, wodurch sich ihre Stellgrößen gegenseitig beeinflussen. Die Zielvorgabe für die Steuerung für die miteinander überlagerten Bewegungen kann daran liegen, in Transportrichtung während des Andrückens der Etiketten eine möglichst konstante und möglichst geringe Geschwindigkeit beizubehalten.

Bevorzugt ist der Aktor ein Motor, in einer vorteilhaften Ausführung ein Schrittmotor. Über eine entsprechende Auslegung des Motors ist die Leistung des Etikettierers noch steigerbar und unabhängig von äußeren Einflüssen wie einer Druckluftversorgung in der Fabrikhalle.

In einer bevorzugten Ausführungsform sind eine Hubkraft, eine Hubgeschwindigkeit und/oder eine Hubhöhe der Hubeinrichtung über Parameter mittels der Steuerung einstellbar, um die Belastung auf den Etikettierer durch die kontinuierliche Bewegung der Übertragungseinrichtung zu reduzieren oder die Leistung des Etikettierers durch gleichzeitig ablaufende Bewegungen der Übertragungseinrichtung und der Hubeinrichtung zu steigern.

Die Übertragungseinrichtung weist bevorzugt gefederte Schieberplatten auf, die eine definierte Andrückkraft ermöglichen.

Vorzugsweise umfassen die Schieberplatten gefederte Schieberstifte, um das Andrücken auf unebene Packungsböden zu unterstützen.

Die Übertragungseinrichtung ist mittels der Verfahrvorrichtung längs zur Transportrichtung der Artikelbahn bewegbar. Desweiteren kann der Etikettierer oberhalb und/oder unterhalb der Artikelbahn zum Aufbringen von Etiketten von oben und/oder von unten an die Artikelbahn vorgesehen sein.

In einer besonders vorteilhaften Variante ist die Andrückkraft über die Hubkraft bzw. das Drehmoment des Schrittmotors begrenzbar, um die Sicherheit für Mensch und Maschine im Fehlerfall oder bei falsch eingestellter Maschine zu erhöhen.

Bevorzugt erfolgt der Einsatz von einem erfindungsgemäßen Etikettierer auf Tiefziehverpackungmaschinen zwischen einer Siegelstation und einer Schneidstation zum Aufbringen der Etiketten von oben auf eine Deckelfolie und/oder von unten an die Packungsunterseite der Unterfolie.

Ein erfindungsgemäßes Verfahren zum mehrspurigen und mehrreihigen Aufbringen von Etiketten auf eine Artikelbahn weist folgende Schritte auf:
- Aufnehmen von Etiketten von einem Etikettenspender durch eine Übertragungseinrichtung,
- Bewegen der Übertragungseinrichtung parallel zur (d. h. entlang der) Artikelbahn mittels einer Verfahrvorrichtung in oder entgegen der Transportrichtung,
- Bewegen von Schieberplatten mittels einer Hubeinrichtung der Übertragungsvorrichtung hin zur Artikelbahn,
- Andrücken der Etiketten mittels der Schieberplatten an die Artikelbahn,
- Bewegen der Schieberplatten mittels der Hubeinrichtung weg von der Artikelbahn,
wobei das Andrücken der Etiketten bei kontinuierlicher Bewegung der Verfahrvorrichtung erfolgt. Damit steht der Verfahrvorrichtung bei gleichbleibender Leistung des Etikettierers mehr Zeit für die Bewegung der Übertragungseinrichtung zur Verfügung, so dass Beschleunigungen und Geschwindigkeit reduziert werden können, um die mechanische Belastung zur reduzieren. Mit kontinuierlicher Bewegung der Verfahrvorrichtung ist gemeint, dass die Verfahrvorrichtung ihre Bewegung in oder entgegen der Transportrichtung während des Andrückens der Etiketten nicht unterbricht. Folglich behält die Übertragungseinrichtung während des Andrückens der Etiketten bedingt durch die Verfahrvorrichtung eine Bewegungskomponente parallel zur Artikelbahn, insbesondere in oder entgegen der Transportrichtung.

Das Bewegen der Übertragungseinrichtung und das Bewegen der Schieberplatten erfolgt dabei vorzugsweise interpolierend.

Bevorzugt ist zum Bewegen der Hubeinrichtung ein Motor, vorzugsweise ein Schrittmotor vorgesehen.

In einer vorteilhaften Ausführungsform kann die Einstellung einer Hubkraft, einer Hubgeschwindigkeit und/oder einer Hubhöhe der Hubeinrichtung an einer Steuerung eingestellt werden.

Im Folgenden wird ein vorteilhaftes Ausführungsbeispiel der Erfindung anhand einer Zeichnung näher erläutert. Im Einzelnen zeigen:
- Fig. 1: einen Ausschnitt einer Tiefziehverpackungsmaschine mit einem erfindungsgemäßen Etikettierer,
- Fig. 2: eine vergrößerte Ansicht des Etikettierers in einer ersten Stellung,
- Fig. 3: eine Ansicht wie in Fig. 2 in einer Zielposition,
- Fig. 4: eine Rückansicht des Etikettierers mit Hubantrieb,
- Fig. 5a: ein Bewegungsdiagramm für die Bewegung der Verfahrvorrichtung und die Hubbewegung der Übertragungseinrichtung nach dem Stand der Technik,
- Fig. 5b: ein Bewegungsdiagramm für die Bewegung der Verfahrvorrichtung und die Hubbewegung der Übertragungseinrichtung nach einem erfindungsgemäßen Verfahren.

Gleiche Komponenten sind in den Figuren durchgängig mit gleichen Bezugszeichen versehen.

Fig. 1 zeigt einen Ausschnitt einer Tiefziehverpackungsmaschine 1 mit einer Siegelstation 2, in die eine Unterfolie 3 und eine Deckelfolie 4 zugeführt werden, um Verpackungen 5 zu erzeugen. In der Siegelstation 2 werden zwölf Verpackungen 5 aufgeteilt auf vier Spuren S und drei Reihen R in einem Arbeitszyklus gesiegelt. In Transportrichtung T ist nach der Siegelstation 2 ein erfindungsgemäßer Etikettierer 6 mit einer Steuerung 7 angeordnet, um in einem Arbeitszyklus an die zwölf Verpackungen 5 Etiketten 8 von oben auf die Deckelfolie 4 aufzubringen. Die Steuerung 7 des Etikettierers 6 kann auch in der Steuerung 9 der Tiefziehverpackungsmaschine 1 integriert sein. Der Etikettierer 6 umfasst einen Etikettenspender 10, eine Verfahrvorrichtung 11 und eine Übertragungseinrichtung 12.

Fig. 2 zeigt den Etikettenspender 10 mit einem Trägerband 13 für Etiketten 8, wobei die Etiketten 8 über eine Spendekante 14 von dem Trägerband 13 abgelöst und an die Übertragungseinrichtung 12 übergeben werden. Die Übertragungseinrichtung 12 ist zur besseren Darstellung ohne Verkleidung dargestellt. Mittels eines über nicht dargestellte Lüfter erzeugten Unterdruck können die Etiketten 8 mit ihrer nicht klebenden Oberseite an Transportriemen 16 gehalten werden, während eine erste Reihe R1 von Etiketten 8 mit der Anzahl von Spuren S von der Übertragungseinrichtung 12 aufgenommen werden. Während dieser Phase befindet sich eine Hubeinrichtung 17 der Übertragungseinrichtung 12 in einer Aufnahmeposition. Um die Reihe R1 von Etiketten 8 nach unten auf die Deckelfolie 4 aufzubringen, bewegt die Verfahrvorrichtung 11 den Etikettenspender 10 mit der Übertragungseinrichtung 12 in oder entgegen der Transportrichtung T in die Position,

in der die Reihe R1 von Etiketten 8 von oben auf die Deckelfolie 4 aufgebracht werden soll. Der Antrieb der Verfahrvorrichtung 11 erfolgt durch einen schematisch dargestellten Motor 11a, beispielsweise einen Servo- oder Schrittmotor, und einen Zahnriemenantrieb 11 b. Die Übertragungseinrichtung 12 kann aber bereits über der ersten Reihe von Verpackungen 5 positioniert sein, während die erste Reihe R1 von Etiketten 8 aufgenommen werden.

In Fig. 3 ist die Phase dargestellt, in der die Hubeinrichtung 12, die Schieberplatten 18 mit gefederten Schieberstiften 19 aufweist, soweit nach unten bewegt wurde, dass die Etiketten 8 durch die Schieberstifte 19 von den Transportriemen 16 abgehoben wurden und auf die Deckelfolie 4 angedrückt werden. Dabei werden die Schieberplatten 18 mittels eines Schrittmotors 20 und eines Riemengetriebes 21 in diese Zielposition bewegt. Diese kann durch den Bediener so eingestellt werden, dass zum Andrücken der Etiketten 8 durch die gefederten Schieberstifte 19 eine optimale und vordefinierte Andrückkraft erzeugt wird. Fig. 4 zeigt den Aufbau der Hubeinrichtung 17 in der Ansicht in Transportrichtung T. Der Schrittmotor 20 überträgt seine Drehbewegung und sein Drehmoment auf einen Riemen 22, der mit einer Basisplatte 23 verbunden ist. Mittels zweier Umlenkrollen 24 und Führungen 25 für die Basisplatte 23 wird die Drehbewegung des Schrittmotors 20 in eine vertikale Bewegung der Basisplatte 23 umgesetzt. Die Schieberplatten 18 weisen einen Abstand zueinander auf, der groß genug ist, um zwischen den Transportriemen 16 hindurch gelangen zu können, um dabei die Etiketten 8 von den Transportriemen 16 abzunehmen und auf die Deckelfolie 4 aufzubringen. In dieser gezeigten Ausführung umfassen die Schieberplatten 18 Schieberstifte 19, die in Hubrichtung H gefedert ausgeführt sind.

Das Verfahren wird wie folgt beschrieben. Nach dem Absetzen der ersten Reihe R1 der Etiketten 8 fährt die Hubeinrichtung 12 wieder zurück in die Aufnahmeposition, indem die Schieberplatten 18 vertikal nach oben bewegt werden, um eine neue Reihe R2 von Etiketten 8 von der Spendeeinheit 10 aufzunehmen, um diese anschließend auf eine benachbarte Reihe R2 der bereits zuvor mit Etiketten 8 versehenen Verpackungen 5 bzw. auf die Deckelfolie 4 aufzubringen. Dazu bewegt die Verfahrvorrichtung 11 den Etikettenspender 10 mit der Übertragungseinrichtung 12 in oder entgegen der Transportrichtung T in diese neue Position. Dieser Ablauf wiederholt sich entsprechend der Anzahl von Reihen R, die in einem Arbeitszyklus zu etikettieren sind. Um hohe Beschleunigungen und Geschwindigkeiten bei der Bewegung des Etikettenspenders 10 zusammen mit der Übertragungseinrichtung 12 zu reduzieren und damit auch die Standzeit zu erhöhen bzw. die mechanischen Belastungen auf den Etikettierer 6 zu reduzieren, findet das Absetzen und Andrücken der Etiketten 8 auf die Deckelfolie 4 bei aktivierter Verfahrvorrichtung 11 und somit bei kontinuierlicher Bewegung der Übertragungseinrichtung 12 statt. D.h. dass der Etikettenspender 10 zusammen mit der Übertragungseinrichtung 12 zum Absetzen der Etiketten 8 nicht angehalten wird, sondern solange bewegt werden, bis der Arbeitszyklus mit Absetzen der letzten Reihe R3 von Etiketten 8 abgeschlossen ist.

Alternativ oder zusätzlich kann ein entsprechender Etikettierer 6 auch unterhalb der Unterfolie 3 angeordnet sein, um Etiketten 8 auf die Bodenfläche der Unterfolie 3 der Verpackungen 5 nach dem oben beschriebenen Verfahren aufzubringen. Bei unterschiedlich tief ausgeformten Verpackungen 5 kann die Zielposition der Hubeinrichtung 17 über einen Parameter in der Steuerung 7 eingegeben und in einem Programm hinterlegt werden. Ebenso ist es möglich, die Geschwindigkeiten und Beschleunigungen der Verfahrvorrichtung 11 und der Hubeinrichtung 12 so anzupassen, dass bei einer maximalem Leistung bzw. einer minimalen Zeit für einen Arbeitszyklus die mechanische Belastung auf den Etikettierer 6 durch geringere Beschleunigungen und Geschwindigkeiten verringert werden kann. Während des gesamten Arbeitszyklus befinden sich die Deckelfolie 4 und die Unterfolie 3 in Ruhe.

Fig. 5a verdeutlicht in einem Diagramm die Bewegung einer Übertragungseinrichtung 12 nach dem Stand der Technik mit einer pneumatisch angetriebenen Hubeinrichtung 17 und einer motorisch angetriebenen Verfahrvorrichtung 11. Die vertikale Koordinatenachse des Diagramms zeigt die vertikale Bewegung der Hubeinrichtung H und die horizontale Koordinatenachse die Bewegung der Verfahrvorrichtung 11 bei drei zu etikettierenden Reihen R1, R2, R3 in Transportrichtung T. Durch die nur ungenau einstellbare und variierende Zielposition konnte das Absetzen einer Reihe von Etiketten 8 nur bei stillstehender Verfahrvorrichtung 11 an den Zielpositionen A, B, C ausgeführt werden.

Fig. 5b zeigt die Bewegungen nach dem erfindungsgemäßen Verfahren in einem Diagramm mit einer Hubeinrichtung 17, die einen motorischen Antrieb 20 aufweist. Wegen einer exakten anfahrbare Zielposition A, B, C zum Absetzen der Reihen R1, R2, R3 von Etiketten 8 muss die Bewegung der Übertragungseinrichtung 12 von einer zur nächsten Reihe nicht unterbrochen bzw. angehalten werden, während die Etiketten 8 abgesetzt werden. Im Bereich D bzw. E der Verfahrstrecke der Übertragungseinrichtung 12 erfolgt die Übernahme von neuen Etiketten vom Etikettenspender 10 für die folgenden Reihen R2 bzw. R3.

Im gleichen Zeitintervall zwischen zwei Absetzvorgängen kann die Geschwindigkeit von der Bewegung zwischen den Reihen und der Bewegung während des Absetzvorganges reduziert werden, um anschließend diese Geschwindigkeit wieder anschließend zu erhöhen. Diese Anpassung führt zu geringeren Beschleunigungen und einer geringeren Maximalgeschwindigkeit bei der Bewegung von Etikettenspender 10 und Übertragungseinrichtung 12. Dies zeigt sich bei drei zu etikettierenden Reihen R1, R2, R3 nur bei der mittleren Reihe R2, da die Übertragungseinrichtung 12 zu Beginn eines Arbeitszyklus bei der ersten oder letzten Reihe bereits positioniert ist. Ebenso ist es denkbar, dass die Geschwindigkeit der Übertragungseinrichtung 12 über die Verfahrstrecke von A bis C konstant ist und der Zeit entspricht, die durch die Verpackungsmaschine vorgegeben für den Etikettiervorgang zur Verfügung steht.

## Patentansprüche

1. Etikettierer (6), umfassend einen Etikettenspender (10), eine Verfahrvorrichtung (11), eine Steuerung (7, 9) und eine Übertragungseinrichtung (12) zur Übertragung einer Reihe (R) von auf die Übertragungseinrichtung (12) abgespendeten Etiketten (8) auf eine Artikelbahn (3, 4), wobei die Übertragungseinrichtung (12) eine vertikal zur Artikelbahn (3, 4) wirkende Hubeinrichtung (17) aufweist, wobei die Hubeinrichtung (17) einen höheneinstellbaren Aktor (20) zum Bewegen von Schieberplatten (18) aufweist, und die Verfahrvorrichtung (11) einen Motor (11a) umfasst, **dadurch gekennzeichnet, dass** die Verfahrvorrichtung (11) dazu konfiguriert ist, die Übertragungseinrichtung (12) parallel zur Artikelbahn (3, 4) während der Übertragung von mehreren Reihen (R) von Etiketten (8) kontinuierlich zu bewegen.

2. Etikettierer nach Anspruch 1, **dadurch gekennzeichnet, dass** der Motor (11a) der Verfahrvorrichtung (11) und der Aktor (20) mittels der Steuerung (12) interpolierbar bewegbar sind.

3. Etikettierer nach Anspruch 1 oder 2, **dadurch gekennzeichnet, dass** der Aktor (20) ein Motor, vorzugsweise ein Schrittmotor, ist.

4. Etikettierer nach einem der vorangehenden Ansprüche, **dadurch gekennzeichnet, dass** eine Hubkraft, eine Hubgeschwindigkeit und/oder eine Hubhöhe der Hubeinrichtung (17) über Parameter mittels der Steuerung (7, 9) einstellbar ist.

5. Etikettierer nach einem der vorangehenden Ansprüche, **dadurch gekennzeichnet, dass** die Übertragungseinrichtung (12) gefederte Schieberplatten (18) aufweist.

6. Etikettierer nach Anspruch 5, **dadurch gekennzeichnet, dass** die Schieberplatten (18) gefederte Schieberstifte (19) umfassen.

7. Etikettierer nach einem der vorangehenden Ansprüche, **dadurch gekennzeichnet, dass** die Übertragungseinrichtung (12) mittels der Verfahrvorrichtung (11) längs zur Transportrichtung (T) der Artikelbahn (3, 4) bewegbar ist.

8. Etikettierer nach einem der vorangehenden Ansprüche 3 bis 7, **dadurch gekennzeichnet, dass** die Andrückkraft über die Hubkraft des als Schrittmotor ausgebildeten Aktors (20) begrenzbar ist.

9. Verfahren zum mehrspurigen und mehrreihigen Aufbringen von Etiketten (8) auf eine Artikelbahn (3, 4), das folgende Schritte aufweist:
- Aufnehmen von Etiketten (8) von einem Etikettenspender (10) durch eine Übertragungseinrichtung (12),
- Bewegen der Übertragungseinrichtung (12) parallel zur Artikelbahn (3, 4) mittels einer Verfahrvorrichtung (11),
- Bewegen von Schieberplatten (18) mittels einer Hubeinrichtung (17) der Übertragungsvorrichtung (12) hin zur Artikelbahn (3, 4),
- Andrücken der Etiketten (8) an die Artikelbahn (3, 4),
- Bewegen der Schieberplatten (18) mittels der Hubeinrichtung (17) weg von der Artikelbahn (3, 4),
**dadurch gekennzeichnet, dass** das Andrücken der Etiketten (8) bei kontinuierlicher Bewegung der Verfahrvorrichtung (12) erfolgt.

10. Verfahren nach Anspruch 9, **dadurch gekennzeichnet, dass** das Bewegen der Übertragungseinrichtung (12) und das Bewegen der Schieberplatten interpolierend erfolgt.

11. Verfahren nach Anspruch 9 oder 10, **dadurch gekennzeichnet, dass** zum Bewegen der Hubeinrichtung (17) ein Motor (20), vorzugsweise ein Schrittmotor, vorgesehen ist.

12. Verfahren nach Anspruch 9, 10 oder 11, **dadurch gekennzeichnet, dass** die Einstellung einer Hubkraft, einer Hubgeschwindigkeit und/oder einer Hubhöhe der Hubeinrichtung (17) an einer Steuerung (7, 9) eingestellt werden kann.

## Claims

1. Labeler (6) comprising a label dispenser (10), a travel device (11), a controller (7, 9) and a transfer device (12) for transferring a row (R) of labels (8) dispensed to said transfer device (12) onto an article strip (3, 4), where said transfer device (12) comprises a lifting device (17) acting vertically in relation to said article strip (3, 4), wherein said lifting device (17) comprises a height-adjustable actuator (20) for moving pusher plates (18) and said travel device (11) comprises a motor (11 a), **characterized in that** said travel device (11) is configured to continuously move said transfer device (12) parallel to said article strip (3, 4) during the transfer of a plurality of rows (R) of labels (8),.

2. Labeler according to claim 1 **characterized in that** said motor of said travel device (11) and said actuator (20) is interpolateably movable by said controller (12).

3. Labeler according to claim 1 or 2 **characterized in that** said actuator (20) is a motor, preferably a stepper motor.

4. Labeler according to one of the preceding claims **characterized in that** a lifting force, a lifting speed and / or a lifting height of said lifting device (17) are adjustable by parameters via said controller (7, 9).

5. Labeler according to one of the preceding claims, **characterized in that** said transfer device (12) comprises spring-loaded pusher plates (18).

6. Labeler according to claim 5, **characterized in that** said pusher plates (18) comprise spring-loaded pusher pins (19).

7. Labeler according to one of the preceding claims, **characterized in that** said transfer device (12) is movable by said travel device (11) in a longitudinal or transverse direction relative to the transport direction (T) of said article strip (3, 4).

8. Labeler according to one of the preceding claims 3 to 7, **characterized in that** the pressing force can be limited by the lifting force of said stepper motor (20).

9. Method for multi-track and multi-row application of labels (8) onto an article strip (3, 4) comprising the following steps:
- picking up labels (8) from a label dispenser (10) by a transfer device (12),
- moving said transfer device (12) in parallel to said article strip (3, 4) by a travel device (11),
- moving pusher plates (18) by a lifting device (17) of said transfer device (12) towards said article strip (3, 4),
- pressing said labels (8) onto said article strip (3, 4),
- moving said pusher plates (18) by said lifting device (17) away from said article strip (3, 4),
**characterized in that** pressing-on said labels (8) is effected during a continuous movement of said travel device (12).

10. Method according to claim 9, **characterized in that** the movement of said transfer device (12) and the movement of said pusher plates is conducted in an interpolating manner.

11. Method according to claim 9 or 10, **characterized in that** a motor (20), preferably a stepper motor is provided for movement of said lifting device (17).

12. Method according to claim 9, 10 or 11 **characterized in that** a lifting force, a lifting speed and / or a lifting height of said lifting device is adjusted via a controller (7, 9).

## Revendications

1. Etiqueteuse (6) comprenant un distributeur d'étiquettes (10), un dispositif de déplacement (11), une commande (7, 9) et un dispositif de transfert (12) pour assurer le transfert d'une rangée (R) d'étiquettes (8) ayant été distribuées au dispositif de transfert (12), sur une bande d'articles (3, 4), le dispositif de transfert (12) comprenant un dispositif d'abaissement-soulèvement (17) agissant verticalement par rapport à la bande d'articles (3, 4), le dispositif d'abaissement-soulèvement (17) présentant un actionneur (20) mobile en hauteur pour déplacer des plaques coulissantes (18), et le dispositif de déplacement (11) comprenant un moteur (11a) ,
**caractérisée en ce que** le dispositif de déplacement (11) est configuré pour déplacer de manière continue le dispositif de transfert (12), parallèlement à la bande d'articles (3, 4), pendant le transfert de plusieurs rangées (R) d'étiquettes (8).

2. Etiqueteuse selon la revendication 1, **caractérisée en ce que** le moteur (lia) du dispositif de déplacement (11) et l'actionneur (20) peuvent être déplacés par interpolation au moyen de la commande (12).

3. Etiqueteuse selon la revendication 1 ou la revendication 2, **caractérisée en ce que** l'actionneur (20) est un moteur, de préférence un moteur pas à pas.

4. Etiqueteuse selon l'une des revendications précédentes, **caractérisée en ce qu'**une force d'actionnement, une vitesse d'actionnement et/ou une hauteur d'actionnement du dispositif d'abaissement-soulèvement (17) peuvent être réglés par l'intermédiaire de paramètres, au moyen de la commande (7, 9).

5. Etiqueteuse selon l'une des revendications précédentes, **caractérisée en ce que** le dispositif de transfert (12) comporte des plaques coulissantes (18) montées sur ressort.

6. Etiqueteuse selon la revendication 5, **caractérisée en ce que** les plaques coulissantes (18) comportent des broches coulissantes (19) montées sur ressort.

7. Etiqueteuse selon l'une des revendications précédentes, **caractérisée en ce que** le dispositif de transfert (12) peut être déplacé, au moyen du dispositif de déplacement (11), le long de la direction de transport (T) de la bande d'articles (3, 4).

8. Etiqueteuse selon l'une des revendications précédentes 3 à 7, **caractérisée en ce que** la force d'application peut être limitée par l'intermédiaire de la force d'actionnement de l'actionneur (20) réalisé sous forme de moteur pas à pas.

9. Procédé pour l'application d'étiquettes (8) sur une bande d'articles (3, 4) selon plusieurs voies et plusieurs rangées, qui comprend les étapes suivantes :
- prélèvement d'étiquettes (8) à partir d'un distributeur d'étiquettes (10), par un dispositif de transfert (12),
- déplacement du dispositif de transfert (12) parallèlement à la bande d'articles (3, 4) au moyen d'un dispositif de déplacement (11),
- déplacement de plaques coulissantes (18) au moyen d'un dispositif d'abaissement-soulèvement (17) du dispositif de transfert (12), en direction de la bande d'articles (3, 4),
- pressage d'application des étiquettes (8) contre la bande d'articles (3, 4),
- déplacement des plaques coulissantes (18) de manière à les éloigner de la bande d'articles (3, 4), au moyen du dispositif d'abaissement-soulèvement (17),
**caractérisé en ce que** le pressage d'application des étiquettes (8) s'effectue tout en produisant le déplacement continu du dispositif de déplacement (12).

10. Procédé selon la revendication 9, **caractérisé en ce que** le déplacement du dispositif de transfert (12) et le déplacement des plaques coulissantes s'effectue par interpolation.

11. Procédé selon la revendication 9 ou la revendication 10, **caractérisé en ce que** pour assurer le mouvement de déplacement du dispositif d'abaissement-soulèvement (17), il est prévu un moteur (20), de préférence un moteur pas à pas.

12. Procédé selon la revendication 9, 10 ou la revendication 11, **caractérisé en ce qu'**il est possible de régler la valeur d'une force d'actionnement, d'une vitesse d'actionnement et/ou d'une hauteur d'actionnement du dispositif d'abaissement-soulèvement (17), au niveau d'une commande (7, 9).
